# EUROPÄISCHE PATENTANMELDUNG

(11) **EP 4 702 903 A1**
(43) Veröffentlichungstag der Anmeldung: **04.03.2026**
(21) Anmeldenummer: 24196414.7
(22) Anmeldetag: 26.08.2024
(51) Int. Cl.: A47L 5/24, A47L 9/00, A47L 9/28

(54) **ROBOTER, SYSTEM UND VERFAHREN ZUM REINIGEN EINER OBERFLÄCHE**

(71) Anmelder: Vorwerk & Co. Interholding GmbH, 42275 Wuppertal (DE)
(72) Erfinder: Jansen, Sebastian, 44803 Bochum (DE); Bartels, Jascha, 45134 Essen (DE); Starflinger, Frank, 44793 Bochum (DE)
(74) Vertreter: Cohausz & Florack

(57) **Zusammenfassung**

Ein Roboter (100, 204, 308, 402, 502) mit einem Gehäuse (102, 214, 312, 408, 506), mit einem Fahrantrieb (104, 216, 314, 410, 508), mit einer Batterie (106, 219, 317, 418, 511) und mit einer Steuerungseinrichtung (108, 218, 316, 412, 510) wird beschrieben, wobei der Roboter (100, 204, 308, 402, 502) dadurch gekennzeichnet ist, dass ein Verbindungselement (110, 220, 332, 414) zur Verbindung mit einem Handreinigungsgerät (210, 310, 404, 504) vorgesehen ist. Ferner sind ein System (200, 300, 400, 500) zur Reinigung einer Oberfläche (202, 302) mit einem Roboter (100, 204, 308, 402, 502) und mit einem Handreinigungsgerät (210, 310, 404, 504) sowie ein Verfahren zum Betreiben eines Systems (200, 300, 400, 500) beschrieben.

## Beschreibung

Die vorliegende Offenbarung betrifft einen Roboter mit einem Gehäuse, mit einem Fahrantrieb, mit einer Batterie und mit einer Steuerungseinrichtung. Die vorliegende Offenbarung betrifft weiter ein System zur Reinigung einer Oberfläche, mit einem ein Gehäuse, einen Fahrantrieb und eine Steuerungseinrichtung aufweisenden Roboter und mit einem Handreinigungsgerät. Ebenfalls offenbart ist ein Verfahren zum Betreiben eines Systems zur Reinigung einer Oberfläche.

Aus dem Stand der Technik sind Reinigungsgeräte, insbesondere Haushaltsgeräte mit einer Reinigungsfunktion, beispielsweise Saugen oder Wischen, bekannt. Derartige Haushaltsgeräte können als Handreinigungsgerät, als Bodengerät oder als selbstständig fahrender Roboter ausgebildet sein.

Ein Handreinigungsgerät kann insbesondere ein Hauptaggregat, einen Handgriff und ein Vorsatzgerät mit einer Reinigungseinheit aufweisen. Das Vorsatzgerät kann beispielsweise in Form einer Saugeinheit oder einer Wischeinheit ausgebildet sein, wobei der Handgriff jenseits des Vorsatzgeräts am Hauptaggregat angeordnet ist. Somit wird das Handreinigungsgerät bei dessen Benutzung als Ganzes mit der Hand bewegt.

Bei einem Bodengerät sind das Hauptaggregat und das Vorsatzgerät über einen Schlauch und ein Rohr, insbesondere Teleskoprohr, miteinander verbunden, wobei der Handgriff am Rohr ausgebildet ist und somit zwischen dem Hauptaggregat und dem Vorsatzgerät angeordnet ist. Bei der Benutzung des Bodengeräts wird das Vorsatzgerät mittels des Rohres oder eines an dem Rohr angebrachten Griffelements auf dem Boden bewegt und das Hauptaggregat über den Schlauch ggf. schrittweise hinterhergezogen.

Roboter aus dem Stand der Technik weisen in der Regel eine Reinigungseinheit, ein Fahrantrieb, eine Batterie und eine Steuerungseinrichtung auf, die in einem Gehäuse integriert sind und der Roboter kann durch eine automatische Steuerung selbständig über den Boden fahren und diesen dabei reinigen.

In vielen Haushalten sind sowohl ein Reinigungsroboter als auch Handreinigungsgeräte, beispielsweise als Staubsauger oder Wischer ausgebildet, vorhanden, wobei diese separat, nebeneinander eingesetzt werden. So muss sich der Nutzer um zwei Geräte kümmern, die weitgehend nebeneinander existieren, so dass der doppelte Aufwand bei der Wartung, z.B. für Hauptbürste, Filtertütenwechsel etc., anfällt. Außerdem sind Handreinigungsgeräte oft gut an die Bedürfnisse des Nutzers angepasst, wohingegen Roboter aufgrund ihres beschränkten Bauraums oft die Nutzeranforderungen nur unzureichend erfüllen. Weiterhin werden Roboter und Handreinigungsgeräte durch die Haushaltsgerätehersteller getrennt konzipiert und hergestellt, wobei ähnliche Anforderungen für getrennte Produkte bestehen. So werden mehrere Bauelemente getrennt voneinander nebeneinander entwickelt, produziert und unterhalten, bspw. Hauptbürste inkl. Motor und Getriebe und Gebläsemotor. Dies führt zu hohen Kosten in der Entwicklung und Produktion.

Vor diesem Hintergrund liegt der vorliegenden Erfindung die Aufgabe zu Grunde, bekannte Reinigungsgeräte zu verbessern, insbesondere die Nutzerfreundlichkeit zu erhöhen und gleichzeitig die Reinigungsergebnisse zumindest gleichwertig zu halten.

Die zuvor genannte Aufgabe wird durch einen Roboter mit einem Gehäuse, mit einem Fahrantrieb, mit einer Batterie und mit einer Steuerungseinrichtung dadurch gelöst, dass ein Verbindungselement zur Verbindung mit einem Handreinigungsgerät vorgesehen ist.

Die zuvor genannte Aufgabe wird weiterhin durch ein System zur Reinigung einer Oberfläche, mit einem ein Gehäuse, einen Fahrantrieb und eine Steuerungseinrichtung aufweisenden Roboter, insbesondere mit einem Roboter gemäß der vorliegenden Offenbarung und mit einem Handreinigungsgerät, dadurch gelöst, dass der Roboter ein Verbindungselement aufweist, dass das Handreinigungsgerät ein Verbindungsgegenelement aufweist, und dass das Verbindungselement und das Verbindungsgegenelement miteinander verbindbar sind.

Die zuvor genannte Aufgabe wird erfindungsgemäß weiterhin mit einem Verfahren zum Betreiben eines Systems zur Reinigung einer Oberfläche gemäß der vorliegenden Offenbarung, dadurch gelöst, dass ein Handreinigungsgerät und ein Roboter miteinander verbunden werden, dass das Handreinigungsgerät durch den Roboter automatisch gesteuert wird.

Dadurch wird eine synergetische Kombination von Roboter mit Handreinigungsgerät geschaffen. So ist das Handreinigungsgerät, beispielsweise ein Handstaubsauger oder -wischer zur Reinigung vorgesehen, wobei dieses entweder durch einen Nutzer per Hand oder durch den Roboter bedient und gefahren wird. Gegebenenfalls weist der Roboter selbst keine Reinigungsfunktion auf und dieser kann ohne Reinigungseinheit, also baulich einfacher gestaltet werden bzw. es fallen bei einem solchen Roboter weniger Wartungsaufgaben an. Für den Hersteller ist vorteilhaft, dass für das Fahren und für das Reinigen jeweils ein Gerät entwickelt wird, so dass weniger Redundanz in der Entwicklung bzw. Produktion anfällt.

Weitere Vorteile sind: ein geringer Wartungsbedarf des Roboters, eine vereinfachte und automatisierte Nutzung, gute Reinigungsergebnisse dank der räumlichen Trennung von Fahrantrieb am Roboter und beweglicher Reinigungseinheit am Handreinigungsgerät; wenig bis keine Höhenanforderungen für das Gehäuse des Roboters, denn die Reinigung unter Einrichtungsgegenständen wird durch das Handreinigungsgerät durchgeführt, dies bietet zusätzlichen Bauraum für Akkus und ggf. Schmutzspeicher sowie für das Mitführen von Wechsel-Vorsatzgeräten am Roboter; automatisierte Reinigungsergebnisse auf dem Niveau der manuellen Reinigung; keine doppelte Entwicklung, Produktion, Lagerhaltung etc. für Geräte, die nicht kompatibel sind.

Der Fahrantrieb des Roboters umfasst vorzugsweise einen Elektromotor, der durch einen Akkumulator oder eine Batterie des Roboters mit Energie versorgt werden kann.

Die Steuerungseinrichtung weist vorzugsweise einen Prozessor mit einem Speichermedium auf. Insbesondere kann ein Computerprogramm mit Befehlen auf dem Speichermedium gespeichert sein, deren Ausführung durch den Prozessor die Durchführung eines Betriebsverfahrens, insbesondere eines Betriebsverfahrens gemäß der vorliegenden Offenbarung, durch den Roboter bewirkt. Auf dem Speichermedium kann eine Datenbank mit Informationen gespeichert sein. Beispiele für derartige Informationen sind: Informationen für die Navigation des Roboters, Informationen für die Navigation des Roboters mit einem an dem Roboter verbundenen Handreinigungsgerät, Informationen für ein Reinigungsvorgang durch ein an dem Roboter verbundenes Handreinigungsgerät, Sensordaten, Grenzwerte für Reinigungs- und/oder Navigationsparametern, wobei diese Liste nicht abschließend ist.

Vorzugsweise weist der Roboter keine Reinigungseinheit, insbesondere keinen Gebläsemotor, keine Bürste, keine Nassreinigungseinheit auf. Alternativ kann vorgesehen sein, dass der Roboter eine Reinigungseinheit zum Durchführen einer ersten Reinigungsfunktion aufweist, dass das Verbindungselement zur Datenübertragung mit einem Handreinigungsgerät eingerichtet ist, und dass die Steuerungseinrichtung dazu eingerichtet ist, ein über das Verbindungselement mit dem Roboter verbundenes Handreinigungsgerät derart zu steuern, insbesondere zu navigieren, dass das Handreinigungsgerät eine zweite Reinigungsfunktion durchführt, wobei sich die erste Reinigungsfunktion des Roboters und die zweite Reinigungsfunktion des Handreinigungsgeräts ergänzen.

Daneben ist ein Handreinigungsgerät als Handreinigungsgerät der eingangs genannten Art ausgebildet, wobei die Reinigungseinheit beispielsweise eine Saugeinheit, einen Gebläsemotor und ein Schmutzsammelelement aufweist. Alternativ oder zusätzlich kann die Reinigungseinheit des Handreinigungsgerätes einen Flüssigkeitsbehälter, eine Schwingplatte mit einem Wischelement und einen Sammelbehälter für Schmutzflüssigkeit aufweisen. Weiter kann die Reinigungseinheit zum Dampfreinigen ausgebildet sein. Bei einem konkreten Beispiel ist das Handreinigungsgerät als akkubetriebener Handstaubsauger ausgebildet.

Der Roboter kann eine Schnittstelle aufweisen, die zur Kommunikation mit einer externen Recheneinheit ausgebildet ist, beispielsweise mit einem Smartphone. Vorzugsweise ist die Schnittstelle für eine kabellose Kommunikation eingerichtet, beispielsweise über Bluetooth, WLAN oder WiFi. Dadurch kann der Roboter bzw. das System ferngesteuert werden. Daneben wird die Nutzerfreundlichkeit durch Smartphone-Steuerung gesteigert.

Das automatische Steuern des Handreinigungsgeräts durch den Roboter kann ein Lenken, Hoch- und Runterfahren, Rotieren, Steuern des Elektromotors, des Aggregats und/ oder einer Reinigungseinheit des Handreinigungsgeräts oder eine Kombination hiervon umfassen.

Im Folgenden werden verschiedene Ausführungsformen des Roboters, des Systems und des Verfahrens beschrieben, wobei die einzelnen Ausführungsformen jeweils unabhängig voneinander für den Roboter, das System und das Verfahren gelten. Darüber hinaus können die einzelnen Ausführungsformen beliebig miteinander kombiniert werden.

Bei einer Ausführungsform ist vorgesehen, dass das Verbindungselement für eine lösbare mechanische Verbindung mit dem Handreinigungsgerät ausgebildet ist.

Dies lässt einen Einsatz des mit dem Roboter verbindbaren Handreinigungsgeräts ohne Roboter, beispielsweise durch einen Nutzer direkt per Hand. Dadurch kann das Handreinigungsgerät vielseitig eingesetzt werden.

Vorzugsweise ist das Verbindungselement derart ausgebildet, dass eine möglichst große Vielfalt an handelsüblichen Handreinigungsgeräten mit dem Roboter verbunden werden könne. Hierbei dann das Verbindungselement als weibliches oder männliches Verbindungselement ausgebildet sein, um mit einem korrespondierenden Verbindungsgegenelement des Handreinigungsgeräts verbindbar zu sein.

Beispiele für ein Verbindungselement, das für eine lösbare mechanische Verbindung ausgebildet ist, sind: Einrastelement, Steckelement, Klemmelement, Schraubelement wie zum Beispiel ein Gewindeprofil, wobei diese Liste nicht abschließend ist.

Bei dem Verbindungselement oder zusätzlich neben dem Verbindungselement kann ein Verriegelungselement vorgesehen sein, um die Verbindung zwischen dem Roboter und dem Handreinigungsgerät zu fixieren und / oder zu sichern.

Bei einer Ausführungsform ist vorgesehen, dass das Verbindungselement für eine Kommunikationsverbindung mit dem Handreinigungsgerät vorgesehen ist.

Dadurch kann eine Datenübertragung zwischen dem Roboter und einem am Roboter, über das Verbindungelement verbundenen Handreinigungsgerät erfolgt. Derart kann die Steuerung, insbesondere die Navigation des Handreinigungsgeräts durch den Roboter verbessert werden.

Vorzugsweise weist das Verbindungselement elektrische bzw. elektronische Bauteile auf, die für einen Empfang von Daten über die Kommunikationsverbindung eingerichtet sind. Alternativ oder zusätzlich kann das Verbindungselement elektrische bzw. elektronische Bauteile aufweisen, die für eine Übermittelung bzw. ein Senden von Daten aus der Steuerungseinrichtung über die Kommunikationsverbindung eingerichtet sind. Die elektrischen Bauteile können für eine bidirektionale Kommunikation mit einem an dem Roboter angebrachten Handreinigungsgerät eingerichtet sein.

Bei einer besonderen Ausführungsform ist das Verbindungselement einerseits für eine lösbare mechanische Verbindung mit dem Handreinigungsgerät, und andererseits für eine kabellose Kommunikationsverbindung mit dem Handreinigungsgerät ausgebildet. Dadurch können die mechanische Verbindung und die Kommunikationsverbindung getrennt voneinander gehandhabt werden. So kann beispielsweise die mechanische Verbindung losgelöst werden, und gleichzeitig die Kommunikationsverbindung aufrechterhalten werden. Eine solche Konstellation kann beispielsweise hilfreich sein, wenn der Roboter nach Trennung der mechanischen Verbindung Sensordaten des Handreinigungsgeräts verwendet, um die Entscheidung zu treffen, ob der Roboter zur Ladestation zurückfahren soll.

Beispiele für Bauteile des Verbindungselements, die für eine Kommunikationsverbindung mit einem Handreinigungsgerät geeignet sind, sind: Bauteile eines Bluetooth-, WiFi- oder WLAN-Moduls, elektrische Kontakte, Steckermodul.

Um eine Kommunikationsverbindung mit dem Handreinigungsgerät zu ermöglichen kann das Verbindungselement eine serielle Schnittstelle sein, die ein Zusammenwirken zwischen Handstaubsauger und Roboter vorzugsweise über mehrere Geräte-Generationen ermöglicht.

Bei einer Ausführungsform ist vorgesehen, dass eine Lenkvorrichtung vorgesehen ist, wobei die Lenkvorrichtung zum Lenken des am Verbindungselement verbundenen Handreinigungsgeräts ausgebildet ist, und dass die Lenkvorrichtung zum Bewirken mindestens einer Axialbewegung und / oder mindestens einer Rotationsbewegung des Handreinigungsgeräts gegenüber dem Gehäuse ausgebildet ist.

Dadurch kann die bereits weit entwickelte und stabile Führung eines Roboters für die Lenkung eines am Roboter angebrachten Handreinigungsgeräts übernommen werden. So kann die Lenkvorrichtung das angeschlossene Handreinigungsgerät drehen, auch hoch- und runterfahren. Die Kombination von Axial- und Rotationsbewegungen erhöht den Handlungsspielraum des Systems, wodurch besonders schwer zu erreichende Bereiche wie Ecken, Stufen usw. dann besser als bei einem einstückigen Reinigungsgerät gereinigt werden können.

Die Lenkvorrichtung kann insbesondere zur Ausführung mehrerer Bewegungsarten gleichzeitig bzw. in Kombination ausgebildet sein. Ein Beispiel hierfür ist eine Kombination einer Rotation des Handreinigungsgeräts um seine eigene Achse mit einer Rotation des Handreinigungsgeräts um einen Rotationspunkt außerhalb des Handreinigungsgeräts, um beispielsweise ein Aufstellen und Absenken zu erreichen.

Vorzugsweise lässt das Verbindungselement eine Bewegung, die durch die Lenkrichtung bewirkt wird, zu. Insbesondere können das Verbindungselement und die Lenkvorrichtung für eine Zusammenwirkung ausgebildet sein. So kann die Verbindung mit einem am Roboter angebrachten Handreinigungsgerät eine durch die Lenkvorrichtung verursachte Bewegung zulassen. Eine zusätzliche Verriegelung zur sicheren Fixierung des Handreinigungsgeräts am Roboter kann vorgesehen sein.

In einem konkreten Beispiel ist das Verbindungselement für eine schwenkbare Verbindung ausgebildet und die Lenkvorrichtung ist dazu eingerichtet, das über das Verbindungselement mit dem Roboter verbundene Handreinigungsgerät zu schwenken, zu drehen und / oder zu rotieren. Alternativ oder zusätzlich kann das Verbindungselement eine Höhenverschiebung des Handreinigungsgerät gegenüber dem Gehäuse des Roboters zulassen, und die Lenkvorrichtung dazu eingerichtet sein, das Handreinigungsgerät, um seine Längsachse zu rotieren und / oder in der Höhe zu verschieben.

Dadurch kann die Lenkung des Handreinigungsgeräts ähnlich wie bei einer Lenkung durch einen Nutzer per Hand realisiert werden. Durch Rotation des Handreinigungsgeräts um seine Längsachse ändert das Vorsatzgerät seine räumliche Ausrichtung und steuert in eine bestimmte Richtung.

Vorzugsweise weist der Roboter mindestens ein Antriebsrad, vorzugsweise zwei Antriebsräder auf und schiebt oder zieht das Handreinigungsgerät, analog dem Staubsaugen von Hand. Dabei erlaubt das Verbindungselement eine Rotation des Handreinigungsgeräts gegenüber dem Gehäuse des Roboters. Bei einer Ausbildung des Roboters mit zwei Antriebsrädern können diese mit unterschiedlichen Geschwindigkeiten drehen, um das Handreinigungsgerät um eine Kurve oder eine Ecke zu lenken. Hierdurch können Antriebssysteme für bekannte Roboter übernommen werden.

Beim Vorsehen von zwei Antriebsrädern am Roboter liegt dann das System bestehend aus dem Roboter und einem daran angeschlossenen Handreinigungsgerät mit drei Kontaktpunkten oder -flächen, also die Antriebsräder und das Vorsatzgerät, stabil in Kontakt mit der zu reinigenden Fläche. Somit erlaubt die Ausbildung des Roboters eine breite Abstützung auf dem Boden zur Aufnahme von Kräften, die beispielsweise beim Einsatz eines als Saugwischer ausgebildeten Handreinigungsgeräts auftreten.

Um ein am Roboter eingesetztes Handreinigungsgerät möglichst flach über dem Boden zu führen, beispielsweise um unter flachen Möbelstücken wie z.B. Betten oder Sofas zu reinigen, und / oder das Handreinigungsgerät bei beengten Räumen und für enge Spot-Turns möglichst aufrecht positionieren zu können, kann das Verbindungselement und / oder die Lenkvorrichtung des Roboters in der Höhe verstellbar sein. Die höchste Position kann dabei auch die Parkposition des Handreinigungsgeräts am Roboter sein und so ein ergonomisches Handling für den Nutzer ermöglichen. Ferner können Sensoren mit dem so höhenverstellbaren Verbindungselement bzw. der so höhenverstellbaren Lenkvorrichtung bewegt und somit in verschiedenen Höhen eingesetzt werden. So kann bspw. ein LDS/LiDAR Hindernisse und Begrenzungen auf verschiedenen Ebenen erfassen, ToF- und Kamerasensoren können ihren Blickwinkel und / oder die Sichtweite ändern. Dies befähigt den Roboter zu einem besseren räumlichen "Sehen" und damit zu einer besseren Navigation.

Alternativ kann vorgesehen sein, dass die Lenkvorrichtung für eine Lenkung des Roboters bzw. des Roboters mit dem Handreinigungsgerät relativ zu einem am Vorsatzgerät des Handreinigungsgeräts angeordneten Referenzpunkt ausgebildet ist.

Somit liegt der Drehpunkt bei der Navigation am Vorsatzgerät und der Roboter kann sich im Wesentlichen kreisförmig um diesen Punkt bewegen. Hierbei kann der Roboter mindestens ein Antriebsrad, ggf. nur ein Antriebsrad, aufweisen, das in der Normalen zum Boden drehbar gelagert ist.

Vorteilhaft hierbei ist, dass das System mit dem Roboter und dem Handreinigungsgerät wendiger ist. Ferner kann dadurch auf eine schwenkbare Ausbildung des Verbindungelements verzichtet werden. Um einen stabilen Stand auf dem Boden zu erreichen, können zusätzlich zum schwenkbaren Antriebsrad z.B. schwenkbare Stützrollen am Roboter zum Einsatz kommen, um eine definierte Auflage zusammen mit dem Antriebsrad und dem Vorsatzgerät des Handreinigungsgeräts auf der zu reinigenden Fläche zu bilden.

Bei einer Ausgestaltung des Roboters mit einer Lenkvorrichtung, mit einem schwenkbaren Verbindungselement und mit mindestens einem in der Normalen zum Boden drehbar gelagerten Antriebsrad kann eine Flexibilität ähnlich wie beim manuellen Führen des Handreinigungsgeräts erreicht werden, insbesondere können auch schwer zugängliche Bereiche gut erreichen werden. Somit wird insgesamt das Reinigungsergebnis verbessert im Vergleich zu bereits bekannten Reinigungsrobotern.

Bei einer Ausführungsform des Roboters oder des Systems ist vorgesehen, dass die Steuerungseinrichtung dazu eingerichtet ist, ein Steuersignal auf der Grundlage von einer durch mindestens einen Sensor erfassten Information zu bestimmen, wobei das Steuersignal zur Steuerung des Fahrantriebs, der Batterie und / oder der Lenkvorrichtung, oder zur Steuerung des Handreinigungsgeräts vorgesehen ist.

Bei einer entsprechenden Ausführungsform des Verfahrens ist vorgesehen, dass eine durch einen Sensor ermittelte Information empfangen wird, dass ein Steuersignal durch den Roboter auf der Grundlage der empfangenen Information bestimmt wird, wobei das Steuersignal zur Steuerung des Roboters, insbesondere eines Fahrantriebs, einer Batterie und / oder einer Lenkvorrichtung des Roboters, oder zur Steuerung des Handreinigungsgeräts vorgesehen ist, und dass das Steuersignal bei der automatischen Steuerung des Handreinigungsgeräts durch den Roboter berücksichtigt wird.

Dadurch kann der Roboter in Abhängigkeit von erfassten Parameterwerten gesteuert werden, so dass eine an die Umgebung des Roboters und an die Gegebenheiten des tatsächlichen Kontextes, in dem sich der Roboter befindet, angepasste Steuerung erfolgen kann.

Beispiele für einen Sensor sind: LDS/LiDAR-Sensor, Bumper, Wandfolgesensor, Absturzsensor, Time of Flight (ToF) Sensor, 3D-ToF-Sensor, Kamera, Ultraschallsensor, wobei diese Liste nicht abschließend ist. Mit derartigen Sensoren können Informationen wie zum Beispiel Objekterkennungsdaten, Daten über eine zu reinigende Fläche oder einen Boden, über den der Roboter fahren soll, Abstandswerte oder Bilddaten erfasst werden, wobei auch diese Liste nicht abschließend ist.

Der mindestens eine Sensor kann am Roboter angeordnet sein. Generell gilt, dass die Platzierung von Sensoren am Roboter den Vorteil hat, dass diese dann dort angeordnet sein können, wo Informationen sinnvoll erfasst werden können. Beispielsweise kann ein Bumper-Sensor am Heck des Roboters angeordnet sein, ein Time of Flight oder 3D-Time of Flight Sensor kann sinnvollerweise an einem unteren Bereich des Gehäuses des Roboters angeordnet sein, um Informationen über den Boden bzw. seine Unebenheiten, über den bzw. die der Roboter fährt, zu erfassen. Ein LDS/LiDAR-Sensor kann in Abhängigkeit von der Ausbildung des Handreinigungsgeräts bzw. dessen Verbindung mit dem Roboter am Roboter derart angeordnet sein, dass das angeschlossene Handreinigungsgerät keine oder eine geringfügige Störung des Erfassungsfelds verursacht.

Alternativ oder zusätzlich kann der mindestens eine Sensor am Handreinigungsgerät, das mit dem Roboter verwendet werden kann, angeordnet sein. Dabei können Informationen, die durch einen am Handreinigungsgerät angeordneten Sensor erfasst worden sind, über das Verbindungselement an die Steuerungseinrichtung des Roboters übermittelt werden, insbesondere über eine Kommunikationsverbindung durch das Verbindungselement.

Ein Vorsehen von Sensoren sowohl am Roboter als auch am Handreinigungsgerät bietet den Vorteil, dass sich ggf. ergänzende Informationen für die Steuerung des Roboters und / oder des Handreinigungsgeräts zur Verfügung stehen, so dass die Steuerung insgesamt verbessert werden kann. Ferner können Sensoren unterschiedlicher Art vorgesehen sein, womit eine erhöhte Vielfalt an Informationen gewonnen und für die Steuerung berücksichtigt werden kann.

Bei einem Ausführungsbeispiel können mindestens zwei Sensoren vorgesehen sein, wobei ein erster Sensor zur Erfassung von propriozeptiven Signalen und ein zweiter Sensor zur Erfassung von exterozeptiven Signalen ausgebildet sind. Unter propriozeptiven Signalen werden Signale verstanden, die der Roboter, das Handreinigungsgerät oder das System, je nach Anordnung des Sensors zur Erfassung von propriozeptiven Signalen, aus seiner eigenen Bewegung bzw. seiner eigenen Lage gewinnt. Zur Feststellung dieser Signale kann der erste Sensor beispielsweise als Odometriesensor, als Beschleunigungssensor, als Gyroskop oder als optischer Flusssensor ausgestaltet sein. Unter exterozeptiven Signalen werden Signale verstanden, die der Roboter, das Handreinigungsgerät oder das System, je nach Anordnung des Sensors zur Erfassung von exterozeptiven Signalen durch äußere Reize ermittelt. Zur Feststellung dieser Signale kann der zweite Sensor beispielsweise als Lasersensor, als Kamera oder als Ultraschallsensor ausgestaltet sein. Mithilfe solcher Sensoren kann die Umgebungsstruktur des Roboters, des Handreinigungsgeräts oder des Systems ermittelt werden.

Bei einem Anordnen eines der mindestens zwei Sensoren am Handreinigungsgerät und eines der mindestens zwei Sensoren am Roboter sind das Verbindungselement des Roboters und das Verbindungsgegenelement des Handreinigungsgeräts vorzugsweise für eine Kommunikationsverbindung vorgesehen, über die Sensordaten übermittelt werden können. Dadurch kann entweder die Steuerungseinrichtung des Roboters oder die Steuerungseinrichtung des Handreinigungsgeräts die jeweiligen Sensordaten gemeinsam auswerten.

Vorzugsweise ist die Steuerungseinrichtung des Roboters dazu eingerichtet, eine Karte der Umgebung des Systems mithilfe einer SLAM-Methodik zu erstellen. Dabei kann die Steuerungseinrichtung des Roboters die Karte auf der Grundlage von Daten, die durch die mindestens zwei Sensoren ausgegeben werden, bzw. auf der Grundlage von propriozeptiven Daten und von exterozeptiven Daten zu erstellen.

SLAM steht für "simoultaneous localization and mapping" und ist ein Forschungsgebiet innerhalb der Robotik. Es befasst sich mit der Thematik, ohne gegebene Karte und unbekannter Position eines Roboters eine Karte der Umgebung zu erstellen. Die SLAM-Methodik setzt sich aus mehreren Schritten zusammen. Zunächst werden über den zweiten Sensor zur Erfassung von exterozeptiven Signalen Daten über die Umgebung gesammelt. Anschließend wird der Roboter bewegt, sodass die Bewegung des Roboters bzw. des Systems über den ersten Sensor zur Erfassung von propriozeptiven Signalen gemessen wird. Die Steuerungseinrichtung ermittelt nun anhand der zuvor mithilfe des zweiten Sensors aufgezeichneten Karte der Umgebung über die Daten des ersten Sensors die Position des Roboters bzw. des Systems oder des Vorsatzgeräts des Handreinigungsgeräts in der Karte. Anschließend wird mithilfe der zweiten Sensors erneut die Umgebung gescannt und etwaige Abweichungen zu der mittels der durch den ersten Sensor ermittelten Position in der Karte festgestellt. Basierend auf diesen Messungen wird die Position des Systems, des Handreinigungsgeräts, des Roboters und / oder des Vorsatzgeräts des Handreinigungsgeräts berechnet, welche durch eine derartige Berechnungsmethodik nur eine geringe bzw. möglichst keine Abweichung zu der tatsächlichen Position des Systems, des Handreinigungsgeräts, des Roboters und / oder des Vorsatzgeräts des Handreinigungsgeräts aufweist.

Bei einer Ausführungsform des Roboters oder des Systems ist vorgesehen, dass ein Energieanschluss für eine Verbindung mit einer Energiequelle, insbesondere mit einer Ladestation, vorgesehen ist, dass der Energieanschluss mit dem Verbindungselement verbunden ist, und dass das Verbindungselement für eine Energieübertragung auf das Handreinigungsgerät ausgebildet ist.

Bei einer entsprechenden Ausführungsform des Verfahrens ist vorgesehen, dass das Handreinigungsgerät durch den Roboter mit Energie versorgt wird, oder dass der Roboter durch das Handreinigungsgerät mit Energie versorgt wird.

Dadurch kann das Handreinigungsgerät bzw. Funktonsteile hiervon durch den Roboter mit Energie versorgt werden. Handreinigungsgerät werden häufig mit einem relativ kleinen Akku oder Energiespeicher vorgesehen, damit eine Handhabung möglich ist. So kann mit dem vorliegenden Roboter die geringe Akkugröße des Handreinigungsgeräts ausgeglichen werden und die Nutzungszeit bzw. Reichweite des Systems mit dem Roboter und mit dem Handreinigungsgerät verlängert werden.

Hierzu kann das Verbindungselement zur Verbindung mit einem Handreinigungsgerät einen Energieanschluss zur Verbindung der Batterie des Roboters mit dem Energiespeicher des Handreinigungsgeräts aufweisen. Alternativ oder zusätzlich kann das Verbindungselement zur Verbindung mit einem Handreinigungsgerät dazu eingerichtet sein, Energie aus einem Energiespeicher des Handreinigungsgeräts auf die Batterie des Roboters zu übertragen, so dass eine gegenseitige Energieversorgung, je nach Ladezustand der jeweiligen Energiespeicher bzw. Batterien, erfolgen kann.

Bei einer Ausführungsform des Roboters oder des Systems ist vorgesehen, dass ein Schmutzspeicher vorgesehen ist, dass ein Anschluss für eine Verbindung des Schmutzspeichers mit einem Schmutzauslass des Handreinigungsgeräts vorgesehen ist, wobei die Verbindung zur Übertragung von Schmutz vom Handreinigungsgerät zum Schmutzspeicher ausgebildet ist.

Bei einer entsprechenden Ausführungsform des Verfahrens ist vorgesehen, dass Schmutz vom Handreinigungsgerät zum Roboter übertragen und am Roboter gespeichert wird.

Dadurch kann die Speicherkapazität für Schmutz erweitert und somit die Reichweite des Systems mit dem Handreinigungsgerät und dem Roboter verlängert werden.

Der Schmutzspeicher des Roboters als Erweiterung des Aufnahmevolumen eines Schmutzspeichers des Handreinigungsgeräts ausgebildet sein. Der Anschluss für eine Verbindung des Schmutzspeichers mit einem Schmutzauslass des Handreinigungsgeräts kann Teil des Verbindungselements sein.

Bei einer Ausführungsform ist vorgesehen, dass eine Reinigungsfunktion des Handreinigungsgeräts durch den Roboter automatisch gesteuert wird.

Dadurch kann eine Synchronisierung der Reinigungsfunktion, die durch das Handreinigungsgerät umgesetzt wird, mit der Navigation durch den Roboter zentral über den Roboter, beispielsweise durch dessen Steuerungseinrichtung, erfolgen.

In einem konkreten Beispiel kann das Handreinigungsgerät eine Information, beispielsweise über eine Batteriekapazität oder Ladezustand and die Steuerungseinrichtung des Roboters über das Verbindungselement übermitteln und der Roboter dann Befehle über das Verbindungselement an das Handreinigungsgeräts zur Regelung von einer Saugleistung oder Saugstufen übermitteln. Zusätzlich können weitere Informationen durch die Steuerungseinrichtung des Roboters berücksichtigt werden, beispielsweise Sensordaten, um die Steuerbefehle für das Handreinigungsgerät zu bestimmen.

Bei einer Ausführungsform ist vorgesehen, dass das Handreinigungsgerät durch den Roboter automatisch gefahren bzw. gelenkt wird.

Dadurch kann das System mit dem Roboter und dem Handreinigungsgerät für ein autonomes Reinigen eingesetzt werden. Dabei können jeweils das Handreinigungsgerät die Durchführung einer Reinigungsfunktion und der Roboter die Navigation bzw. das Fahren oder Führen des Handreinigungsgeräts übernehmen.

Für ein Lenken und ein Fahren bzw. Navigieren des Handreinigungsgeräts durch den Roboter sind grundsätzlich eine Vielzahl an Dynamiken und Konzepten denkbar. Konkrete Beispiele hierzu sind zum einen eine Lenkung des Handreinigungsgeräts mit einer Rotation um eine eigene Längsachse und zum anderen eine Drehung des Roboters um das Handreinigungsgerät, wobei Bewegungen relativ zu weiteren Referenzpunkten oder andere Bewegungsarten wie Translationen auch möglich und miteinander kombinierbar sind.

Bei einer Ausführungsform ist vorgesehen, dass ein Reinigungsvorgang durch Saugen und / oder ein Feuchtreinigungsvorgang durchgeführt wird.

Dadurch lässt sich ein gewünschtes Reinigungsergebnis erreichen, je nach eingesetztes Handreinigungsgerät. Hierzu kann das Verbindungselement für eine Mehrzahl an Handreinigungsgeräten mit unterschiedlichen Reinigungsfunktionen ausgebildet sein, die dann gelichzeitig oder abwechseln am Roboter einsetzbar sind. Alternativ oder zusätzlich kann das Verbindungselement für eine Verbindung mit einem Handreinigungsgerät vorgesehen sein, das für eine Mehrzahl von unterschiedlichen Reinigungsfunktionen, beispielsweise parallel saugen und feuchtreinigen, eingerichtet ist. Zusätzlich kann die Steuerungseinrichtung des Roboters für eine Steuerung des multifunktionalen Handreinigungsgeräts und / oder der mehreren einsetzbaren Handreinigungsgeräte mit einzelnen Reinigungsfunktionen ausgebildet sein. Dadurch wird die Vielseitigkeit des Roboters gesteigert.

Alternativ oder zusätzlich kann der Roboter bzw. dessen Verbindungselement für einen automatischen Wechsel des Handreinigungsgeräts vorgesehen sein. Dies kann beispielsweise dadurch erfolgen, dass das Handreinigungsgerät über eine automatisch betätigte Entriegelung und / oder Verriegelung verfügt. Ferner kann der Roboter für ein automatisches Rangieren des Handreinigungsgeräts und ein automatisches Verbinden oder Ankoppeln mit einem weiteren Handreinigungsgerät ausgebildet sein. Handreinigungsgeräte, die gerade nicht im Einsatz sind, können durch den Roboter in einem passiven Zustand, wobei dem keine Reinigungsfunktion durchgeführt oder aktiviert wird, mitgeführt werden. Alternativ oder zusätzlich ist eine separate Lagerung eines gerade nicht betriebenen Handreinigungsgeräts in einem ortsfesten Magazin möglich.

Im Folgenden werden weitere Merkmale bzw. Ausführungsformen des Systems mit dem Roboter und mit dem Handreinigungsgerät offenbart.

Bei einer Ausführungsform des Systems ist vorgesehen, dass das Verbindungselement des Roboters und das Verbindungsgegenelement des Handreinigungsgeräts für eine lösbare mechanische Verbindung miteinander ausgebildet sind.

Bei einer Ausführungsform des Systems ist vorgesehen, dass das Handreinigungsgerät eine Steuerungseinrichtung aufweist, und dass das Verbindungselement für eine Kommunikationsverbindung zwischen der Steuerungseinrichtung des Roboters und der Steuerungseinrichtung des Handreinigungsgeräts vorgesehen ist.

Bei einer Ausführungsform des Systems ist vorgesehen, dass der Roboter eine Lenkvorrichtung aufweist, wobei die Lenkvorrichtung zum Lenken des Handreinigungsgeräts ausgebildet ist, wenn das Handreinigungsgerät mit dem Roboter durch Verbindung des Verbindungselements mit dem Verbindungsgegenelement verbunden ist, und dass die Lenkvorrichtung zum Bewirken einer Axialbewegung und / oder einer Rotationsbewegung des Handreinigungsgeräts gegenüber dem Gehäuse des Roboters ausgebildet ist.

Bei einer Ausführungsform des Systems ist vorgesehen, dass mindestens ein Sensor vorgesehen ist, und dass die Steuerungseinrichtung des Roboters dazu eingerichtet ist, ein Steuerungssignal auf der Grundlage von einer durch den mindestens einen Sensor erfassten Information zu bestimmen, wobei das Steuersignal zur Steuerung des Roboters, insbesondere des Fahrantriebs, der Batterie und / oder der Lenkvorrichtung des Roboters vorgesehen ist, oder wobei das Steuersignal zur Steuerung des Handreinigungsgeräts vorgesehen ist.

Bei einer Ausführungsform des Systems ist vorgesehen, dass der mindestens eine Sensor einen am Roboter angeordneten Sensor umfasst. Dabei kann die Anordnung des mindestens einen Sensors am Roboter derart ausgewählt sein, dass der mindestens eine Sensor durch ein Verbinden des Roboters mit dem Handreinigungsgerät unbeeinträchtigt ist.

Bei einer Ausführungsform des Systems ist vorgesehen, dass der mindestens eine Sensor einen am Handreinigungsgerät angeordneten Sensor umfasst.

Dabei kann die Steuerungseinrichtung des Roboters dazu eingerichtet sein, ein Steuersignal auf der Grundlage von der empfangenen Information zu bestimmen. Daneben kann die Steuerungseinrichtung des Roboters dazu eingerichtet sein, das Steuersignal über das Verbindungselement an die Steuerungseinrichtung des Handreinigungsgeräts zu übermitteln.

Bei einer Ausführungsform des Systems ist vorgesehen, dass das Handreinigungsgerät eine Batterie aufweist, und dass der Roboter und das Handreinigungsgerät eine gemeinsame Batterieverwaltung teilen. Dabei kann es vorgesehen sein, dass die Steuerungseinrichtung des Handreinigungsgeräts zur Verwaltung der Batterie des Handreinigungsgeräts eingerichtet ist, dass die Steuerungseinrichtung des Roboters zur Verwaltung der Batterie des Roboters eingerichtet ist, und dass die Steuerungseinrichtung des Handreinigungsgeräts und die Steuerungseinrichtung des Roboters dazu eingerichtet sind, die Verwaltung der Batterie des Handreinigungsgeräts und die Verwaltung der Batterie des Roboters aneinander anzupassen.

Daneben ist eine gemeinsame Batterieverwaltung durch die Steuerungseinrichtung des Handreinigungsgeräts und die Steuerungseinrichtung des Roboters gebildet. Außerdem können sich die Batterie des Roboters und des Handreinigungsgeräts gegenseitig mit Strom versorgen. Bei einer Ausführungsform des Systems ist vorgesehen, dass eine Ladestation vorgesehen ist, und dass die Ladestation zur Energieversorgung des Roboters und / oder des Handreinigungsgeräts ausgebildet ist. Hierzu kann die Ladestation einen Energieanschluss für einen Anschluss mit dem Roboter und einen Energieanschluss für einen Anschluss mit dem Handreinigungsgerät aufweisen. Alternativ kann die Ladestation einen Energieanschluss aufweisen, der sowohl für einen Anschluss mit dem Roboter als auch für einen Anschluss mit dem Handreinigungsgerät vorgesehen ist.

Bei einer Ausführungsform des Systems ist vorgesehen, dass das Handreinigungsgerät einen Schmutzauslass aufweist, dass der Roboter einen Schmutzspeicher aufweist, und dass das Handreinigungsgerät und der Roboter jeweils einen Anschluss für eine Verbindung des Schmutzspeichers mit einem Schmutzauslass aufweisen, wobei die Verbindung zur Übertragung von Schmutz vom Handreinigungsgerät zum Schmutzspeicher ausgebildet ist.

Bei einer Ausführungsform des Systems ist vorgesehen, dass das Handreinigungsgerät ein Saugaggregat und / oder Mittel zur Nassreinigung aufweist.

Bei einer Ausführungsform des Systems ist vorgesehen, dass das Handreinigungsgerät ein Grundgerät und mindestens ein Vorsatzgerät aufweist, und dass der Roboter mindestens ein weiteres Verbindungselement aufweist, das zur lösbaren mechanischen Verbindung mit dem mindestens einen Vorsatzgerät vorgesehen ist.

Mit offenbart wird ein Computerprogramm mit Befehlen, deren Ausführung durch einen Prozessor einer Steuerungseinrichtung eines Roboters gemäß der vorliegenden Offenbarung eine Durchführung eines Verfahrens gemäß der vorliegenden Offenbarung veranlasst.

Weitere Merkmale und Vorteile des Roboters, des Systems und des Verfahrens ergeben sich aus der nachfolgenden Beschreibung von Ausführungsbeispielen, wobei auf die beigefügte Zeichnung Bezug genommen wird. In der Zeichnung zeigen
- Fig. 1: ein Ausführungsbeispiel für einen Roboter;
- Fig. 2: ein erstes Ausführungsbeispiel für ein System zur Reinigung einer Oberfläche;
- Fig. 3: ein weiteres Ausführungsbeispiel für ein System zur Reinigung einer Oberfläche in einem ersten Zustand und in einem zweiten Zustand;
- Fig. 4: ein weiteres Ausführungsbeispiel für ein System zur Reinigung einer Oberfläche;
- Fig. 5: ein weiteres Ausführungsbeispiel für ein System zur Reinigung einer Oberfläche;
- Fig. 6: ein Ausführungsbeispiel für eine Navigation des Systems aus der Fig. 5 in einer Raumecke;
- Fig. 7: ein Bewegungsbeispiel für das System aus der Fig. 5;
- Fig. 8: ein weiteres Ausführungsbeispiel für eine Navigation des Systems aus der Fig. 5 in einer Raumecke.

Fig. 1 zeigt ein Ausführungsbeispiel für einen Roboter 100. Der Roboter 100 weist ein Gehäuse 102, einen Fahrantrieb 104, eine Batterie 106 und eine Steuerungseinrichtung 108 auf. Ferner ist ein Verbindungselement 110 zur Verbindung mit einem Handreinigungsgerät vorgesehen.

Fig. 2 zeigt ein erstes Ausführungsbeispiel für ein System 200 zur Reinigung einer Oberfläche 202. Das System 200 weist einen Roboter 204 mit Rädern 206, 208 und ein Handreinigungsgerät 210 mit einem Griff 212 auf.

Der Roboter 204 weist ein Gehäuse 214, einen Fahrantrieb 216, eine Steuerungseinrichtung 218, ein Batterie 219 und ein Verbindungselement 220 auf. Das Handreinigungsgerät 210 weist ein Verbindungsgegenelement 222 auf. Das Verbindungselement 220 des Roboters 204 und das Verbindungsgegenelement 222 des Handreinigungsgeräts 210 sind miteinander verbindbar.

Zusätzlich weist der Roboter 204 ein Verrieglungselement 224 zur Verriegelung des Handreinigungsgeräts 210 mit dem Roboter 204 auf. Das Verriegelungselement 224 ist derart ausgebildet, dass es eine Bewegung des Handreinigungsgeräts 210 relativ zum Gehäuse 214 des Roboters 204, beispielsweise eine Rotation oder eine Translation, erlaubt.

Daneben weist der Roboter 204 einen Sensor 226 in Form eines LIDAR-Sensors mit einem Erfassungsfeld 228 auf. Der Sensor 226 ist derart am Gehäuse 214 des Roboters 204 angeordnet, dass in dem dargestellten Zustand des Systems, bei dem das Handreinigungsgerät 210 und der Roboter 204 über das Verbindungselement 220 miteinander verbunden sind, eine Erfassung über das Handreinigungsgerät 210 hinaus möglich ist.

Fig. 3 zeigt ein weiteres Ausführungsbeispiel für ein System 300 zur Reinigung einer Oberfläche 302 in einem ersten Zustand 304 (oberer Bereich der Fig. 3) und in einem zweiten Zustand 306 (unterer Bereich der Fig. 3).

Das System 300 weist einen Roboter 308 und ein Handreinigungsgerät 310 auf. Der Roboter 308 weist ein Gehäuse 312, einen Fahrantrieb 314, eine Steuerungseinrichtung 316, eine Batterie 317, Räder 318, 320, 322, einen ersten Sensor 324 mit einem ersten Erfassungsfeld 326, einen zweiten Sensor 328 mit einem zweiten Erfassungsfeld 330 und ein Verbindungselement 332 auf.

Das Handreinigungsgerät 310 weist ein Hauptaggregat 334, einen Handgriff 336 und ein Vorsatzgerät 338 mit einer Reinigungseinheit 340 auf, die sowohl zur Trocken- als auch zur Feuchtreinigung vorgesehen ist. Das Handreinigungsgerät 310 weist ferner ein Verbindungsgegenelement 342 auf. Das Verbindungselement 332 des Roboters 308 und das Verbindungsgegenelement 342 des Handreinigungsgeräts 310 sind miteinander verbindbar.

Das Verbindungselement 332 des Roboters 308 weist Lenkvorrichtungen 344, 346 in Form von teleskopisch ausfahrbaren Elementen auf, die eine Bewegung des Handreinigungsgeräts 310 relativ zum Gehäuse 312 des Roboters 308 ermöglichen. Dabei kann eine Bewegung mit einer Rotationskomponente und mit einer Translationskomponente bewerkstelligt werden.

Zwischen dem ersten Zustand 304 des Systems 300, der in dem oberen Bereich der Fig. 3 dargestellt ist, und dem zweiten Zustand 306 des Systems 300, der in dem unteren Bereich der Fig. 3 dargestellt ist, wurden die Lenkvorrichtungen 344, 346 des Roboters 308 zumindest teilweise ausgefahren und führen mitunter eine axiale bzw. horizontale Bewegung des Vorsatzgeräts 338 des Handreinigungsgeräts 310 gegenüber dem Boden 302 herbei. Diese axiale Bewegung entspricht einem Abstand Δ (348). Der Betrag des Abstands Δ (348) kann durch Einstellen der teleskopisch ausfahrbaren Elemente bzw. der Lenkvorrichtung gesteuert werden. So können beispielsweise Bewegung geringer Amplitude bzw. mit einem relativ kleinen Abstand Δ (348) ausgewählt werden, um enge Räume zu reinigen.

Der erste Sensor 324 und der zweite Sensor 328 am Roboter 308 sind in der Verlängerung des Verbindungselements 332 des Roboters 308 angeordnet, so dass bei einer Bewegung des Verbindungselements 332 die Erfassungsfelder 326, 330 der Sensoren 324, 328 mitbewegt werden.

Fig. 4 zeigt ein weiteres Ausführungsbeispiel für ein System 400 zur Reinigung einer Oberfläche. Das System 400 weist einen Roboter 402, ein Handreinigungsgerät 404 und eine Ladestation 406 auf. Der Roboter 402 und die Ladestation 406 sind jeweils mit dem Handreinigungsgerät 404 in gestrichelter Linie dargestellt, um jeweils eine Aufnahmeposition zu zeigen.

Der Roboter 402 weist ein Gehäuse 408, einen Fahrantrieb 410, eine Steuerungseinrichtung 412, ein erstes Verbindungselement 414 zur Verbindung mit dem Handreinigungsgerät 404 und ein zweites Verbindungselement 416 zur Verbindung mit der Ladestation 406 und eine Batterie 418 auf.

Das Handreinigungsgerät 404 weist eine Batterie 420, ein erstes Verbindungsgegenelement 422 zur Verbindung mit dem Roboter 402 und ein zweites Verbindungsgegenelement 424 zur Verbindung mit der Ladestation 406 auf.

Die Ladestation 406 weist ein Verbindungselement 426 zur Verbindung sowohl mit dem Roboter 402 als auch mit dem Handreinigungsgerät 404, sowie einen Stromanschluss 428 zum Anschluss an den Hausstrom auf. So ist die Ladestation 406 zur Energieversorgung des Roboters 402 und des Handreinigungsgeräts 404 ausgebildet.

Der Roboter 402 ist dazu eingerichtet, automatisiert an die Ladestation 406 anzudocken, um seine Batterie 318 aufzuladen und nutzt die Station auch als Parkplatz bei Nichtverwendung. Daneben ist vorgesehen, dass das Handreinigungsgerät 404 zum Aufladen der eigenen Batterie 320 durch den Roboter 402 bzw. die Batterie des Roboters 402 mit Energie versorgt wird oder an der Ladestation 406 angedockt wird.

Der Roboter 402, das Handreinigungsgerät 404 und ggf. die Ladestation 406 können über ein gemeinsames Batteriemanagement verfügen und sich während eines Reinigungsvorgang gegenseitig mit Strom versorgen, um optimale Laufzeiten zu realisieren.

Fig. 5 zeigt ein viertes Ausführungsbeispiel für ein System 500 zur Reinigung einer Oberfläche. Das System 500 weist einen Roboter 502 und ein Handreinigungsgerät 504 auf.

Der Roboter 502 weist ein Gehäuse 506, einen Fahrantrieb 508, eine Steuerungseinrichtung 510, eine Batterie 511, Räder 512, 514 und ein Verbindungselement auf.

Das Handreinigungsgerät 504 weist ein Hauptaggregat 516, einen Handgriff 518 und ein Vorsatzgerät 520 mit einer Reinigungseinheit 522 auf, die sowohl zur Trocken- als auch zur Feuchtreinigung vorgesehen ist. Das Handreinigungsgerät 504 ist länglich ausgebildet mit einer Längsachse 524 und weist ein Verbindungsgegenelement auf.

Das Verbindungselement des Roboters 502 und das Verbindungsgegenelement des Handreinigungsgeräts 504 sind miteinander verbindbar und aufgrund der in der Fig. 5 dargestellten Perspektiven nicht gezeigt.

Der Roboter 502 weist eine Lenkvorrichtung 526 auf, die sowohl eine Rotation 528 des Handreinigungsgeräts 504 um die Längsachse 524 des Handreinigungsgeräts 504 als auch eine Rotation 530 des Handreinigungsgeräts 504 einen Punkt 531 bzw. eine Kombination beider Rotationsbewegungen 528, 530 ermöglicht.

Weiterhin sind die Räder 512, 514 des Roboters 502 für ein Fahren sowohl in Vorwärtsrichtung als auch in Rückwärtsrichtung ausgebildet, so dass das Handreinigungsgerät 504 auch mit einer Translationsbewegung 532 relativ zum Boden durch den Roboter 502 bewegt werden kann. Zusätzlich sind die Räder 512, 514 des Roboters 502 schwenkbar, so dass der Roboter 502 lateral fahren kann bzw. transversale Bewegungen durchführen kann.

Der Roboter 502 weist einen ersten Sensor 534 zur Erfassung von propriozeptiven Signalen auf und das Handreinigungsgerät 504 weist einen zweiten Sensor 536 zur Erfassung von exterozeptiven Signalen auf. Das Verbindungselement des Roboters 502 und das Verbindungsgegenelement des Handreinigungsgeräts 504 sind für eine Kommunikationsverbindung vorgesehen, über die Sensordaten aus dem zweiten Sensor 536 zur Steuerungseinrichtung 510 des Roboters 502 übermittelt werden können. Ferner ist die Steuerungseinrichtung 510 des Roboters 502 dazu eingerichtet, eine Karte der Umgebung des Systems 500 mithilfe einer SLAM-Methodik zu erstellen.

Fig. 6 zeigt ein Ausführungsbeispiel für eine Navigation 600 des Systems 500 aus der Fig. 5 in einer Raumecke 602, wobei das System und die Raumecke 602 aus einer Vogelperspektive dargestellt sind. Die Raumecke 602 ist durch einen ersten Wandabschnitt 604 und einen zweiten Wandabschnitt 606 gebildet.

Bei einer ersten Bewegung 608 fährt der Roboter 502 mittels seiner Räder 512, 514 in Richtung des ersten Wandabschnittes 604 und die Lenkvorrichtung 526 schwenkt das Handreinigungsgerät 504 um seine Längsachse in Richtung des zweiten Wandabschnittes 606, bis das Vorsatzgerät 520 des Handreinigungsgeräts 504 in die Raumecke 602 gelangt ist.

Bei einer zweiten Bewegung 610 fährt der Roboter 502 mittels seiner Räder 512, 514 eine laterale Bewegung, so dass das Vorsatzgerät 520 des Handreinigungsgeräts 504 entlang des ersten Wandabschnittes 604 gefahren wird.

Bei einer dritten Bewegung 612 fährt der Roboter 502 mittels seiner Räder 512, 514 rückwärts, also in die relativ zum ersten Wandabschnitt 604 entgegengerichteten Richtung und die Lenkvorrichtung 526 schwenkt das Handreinigungsgerät 504 in die Richtung, die dem zweiten Wandabschnitt entgegengerichtet ist.

Bei einer vierten Bewegung 614 fährt der Roboter 502 mittels seiner Räder 512, 514 eine laterale Bewegung in Richtung des zweiten Wandabschnittes 606, so dass das Vorsatzgerät 520 des Handreinigungsgeräts 504 parallel zur Fahrbahn der zweiten Bewegung gefahren wird.

Gleichzeitig mit dem Durchführen der oben beschriebenen Bewegungen wird eine Funktionseinheit des Handreinigungsgeräts 504 betrieben, beispielsweise eine Saugeinheit.

Im Ergebnis ist der Boden bis in die Raumecke 602 trocken gereinigt.

Fig. 7 zeigt ein Bewegungsbeispiel für das System aus der Fig. 5. Durch die Ausbildung des Roboters 502 mit Rädern 512, 514, die schwenkbar sind, ist der Roboter 502 in der Lage, eine Rotationsbewegung 700 um einen Rotationspunkt 702 durchzuführen, der am Vorsatzgerät 520 des Handreinigungsgeräts 504 angeordnet ist. In dem besonderen Fall, bei dem die Räder 512, 514 sowohl im Uhrzeigersinn als auch gegen den Uhrzeigersinn schwenkbar sind, kann der Roboter 502 entsprechend die Rotationsbewegung 700 sowohl im Uhrzeigersinn als auch gegen den Uhrzeigersinn durchführen.

Fig. 8 zeigt ein weiteres Ausführungsbeispiel für eine Navigation 800 des Systems 500 aus der Fig. 5 in einer Raumecke 802, wobei das System 500 und die Raumecke 802 aus einer Vogelperspektive dargestellt sind. Die Raumecke 802 ist durch einen ersten Wandabschnitt 804 und einen zweiten Wandabschnitt 806 gebildet.

Anhand des in der Fig. 8 dargestellten Beispiels für eine Navigation 800 wird die Fähigkeit des Roboters 502 erläutert, eine Rotationsbewegung um einen Rotationspunkt 808 durchzuführen, der am Vorsatzgerät 520 des Handreinigungsgeräts 504 angeordnet ist.

Bei einer ersten Bewegung 810 fährt der Roboter 502 mittels seiner Räder 512, 514, die parallel zur Längsachse 524 des Handreinigungsgeräts 504 gerichtet sind, in Richtung des ersten Wandabschnittes 804, bis das Vorsatzgerät 520 des Handreinigungsgeräts 504 am ersten Wandabschnitt 804 anlangt ist.

Bei einer zweiten Bewegung 812 führt der Roboter 502 eine Rotationsbewegung um einen Punkt am Vorsatzgerät 520 durch, bis das System derart angeordnet ist, dass die Längsachse 524 des Handreinigungsgeräts 504 im Wesentlichen parallel zum ersten Wandabschnitt 804 angeordnet ist. Hierzu werden die Räder 512, 514 des Roboters 502 im Uhrzeigersinn (in der dargestellten Vogelperspektive) geschwenkt.

Bei einer dritten Bewegung 814 fährt der Roboter 502 in Vorwärtsrichtung mit den Rädern 512, 514 parallel zur Längsachse 524 des Handreinigungsgeräts 504 gerichtet, bis das Vorsatzgerät 520 in die Raumecke 802 zum zweiten Wandabschnitt 806 anlangt ist.

Bei einer vierten Bewegung 816 führt der Roboter 502 eine Rotationsbewegung um den Punkt am Vorsatzgerät 520 durch, bis das System derart angeordnet ist, dass die Längsachse 524 des Handreinigungsgeräts 504 im Wesentlichen parallel zum zweiten Wandabschnitt 806 angeordnet ist. Hierzu werden die Räder 512, 514 des Roboters 502 gegen den Uhrzeigersinn (in der dargestellten Vogelperspektive) geschwenkt.

Bei einer fünften Bewegung 818 fährt der Roboter 502 in Rückwärtsrichtung mit den Rädern 512, 514 parallel zur Längsachse 524 des Handreinigungsgeräts 504 gerichtet, bis das Vorsatzgerät 520 weg von der Raumecke 802 und entlang des zweiten Wandabschnittes 806 gefahren ist.

Im Ergebnis ist der Boden bis in die Raumecke 802 trocken gereinigt.

Die Bewegungen, die anhand der Fig. 6 und 8 erläutert wurden, werden durch die Steuerungseinrichtung 510 des Roboters 502 gesteuert. Diese Steuerung erfolgt mitunter auf der Grundlage einer mit der oben beschriebenen SLAM-Methodik erstellten Karte der Umgebung. Dadurch kann bestimmt werden, wo die Bewegungen anfangen und enden sollen, um das Handreinigungsgerät 504 relativ zu den Wandabschnitten 804, 806 zu fahren bzw. zu lenken. Insgesamt kann mit der mittels der SLAM-Methodik erstellten Karte eine Navigationsroute berechnet werden, und somit eine Reinigung automatisierte geplant und durchgeführt werden.

## Patentansprüche

1. Roboter (100, 204, 308, 402, 502)
- mit einem Gehäuse (102, 214, 312, 408, 506),
- mit einem Fahrantrieb (104, 216, 314, 410, 508),
- mit einer Batterie (106, 219, 317, 418, 511) und
- mit einer Steuerungseinrichtung (108, 218, 316, 412, 510),
**dadurch gekennzeichnet,**
- **dass** ein Verbindungselement (110, 220, 332, 414) zur Verbindung mit einem Handreinigungsgerät (210, 310, 404, 504) vorgesehen ist.

2. Roboter (100, 204, 308, 402, 502) nach Anspruch 1,
**dadurch gekennzeichnet,**
- **dass** das Verbindungselement (110, 220, 332, 414) für eine lösbare mechanische Verbindung mit dem Handreinigungsgerät (210, 310, 404, 504) ausgebildet ist.

3. Roboter (100, 204, 308, 402, 502) nach einem der voranstehenden Ansprüche,
**dadurch gekennzeichnet,**
- **dass** das Verbindungselement (110, 220, 332, 414) für eine Kommunikationsverbindung mit dem Handreinigungsgerät (210, 310, 404, 504) vorgesehen ist.

4. Roboter (100, 204, 308, 402, 502) nach einem der voranstehenden Ansprüche,
**dadurch gekennzeichnet,**
- **dass** eine Lenkvorrichtung (344, 346, 526) vorgesehen ist,
- wobei die Lenkvorrichtung (344, 346, 526) zum Lenken des am Verbindungselement (110, 220, 332, 414) verbundenen Handreinigungsgeräts (210, 310, 404, 504) ausgebildet ist, und
- **dass** die Lenkvorrichtung (344, 346, 526) zum Bewirken mindestens einer Axialbewegung und / oder mindestens einer Rotationsbewegung (528, 530, 700) des Handreinigungsgeräts (210, 310, 404, 504) gegenüber dem Gehäuse (102, 214, 312, 408, 506) ausgebildet ist.

5. Roboter (100, 204, 308, 402, 502) nach einem der voranstehenden Ansprüche,
**dadurch gekennzeichnet,**
- **dass** die Steuerungseinrichtung (108, 218, 316, 412, 510) dazu eingerichtet ist, ein Steuersignal auf der Grundlage von einer durch mindestens einen Sensor (226, 324, 328, 534, 536) erfassten Information zu bestimmen,
- wobei das Steuersignal zur Steuerung des Fahrantriebs (104, 216, 314, 410, 508), der Batterie (106, 219, 317, 418, 511) und / oder der Lenkvorrichtung (344, 346, 526), oder zur Steuerung des Handreinigungsgeräts (210, 310, 404, 504) vorgesehen ist.

6. Roboter (100, 204, 308, 402, 502) nach einem der voranstehenden Ansprüche,
**dadurch gekennzeichnet,**
- **dass** ein Energieanschluss für eine Verbindung mit einer Energiequelle, insbesondere mit einer Ladestation (406), vorgesehen ist,
- **dass** der Energieanschluss mit dem Verbindungselement (110, 220, 332, 414) verbunden ist, und
- **dass** das Verbindungselement (110, 220, 332, 414) für eine Energieübertragung auf das Handreinigungsgerät (210, 310, 404, 504) ausgebildet ist.

7. Roboter (100, 204, 308, 402, 502) nach einem der voranstehenden Ansprüche,
**dadurch gekennzeichnet,**
- **dass** ein Schmutzspeicher vorgesehen ist,
- **dass** ein Anschluss für eine Verbindung des Schmutzspeichers mit einem Schmutzauslass des Handreinigungsgeräts (210, 310, 404, 504) vorgesehen ist, wobei die Verbindung zur Übertragung von Schmutz vom Handreinigungsgerät (210, 310, 404, 504) zum Schmutzspeicher ausgebildet ist.

8. System (200, 300, 400, 500) zur Reinigung einer Oberfläche (202, 302),
- mit einem ein Gehäuse (102, 214, 312, 408, 506), einen Fahrantrieb (104, 216, 314, 410, 508) und eine Steuerungseinrichtung (108, 218, 316, 412, 510) aufweisenden Roboter (100, 204, 308, 402, 502), insbesondere mit einem Roboter (100, 204, 308, 402, 502) nach einem der Ansprüche 1 bis 7 und
- mit einem Handreinigungsgerät (210, 310, 404, 504),
**dadurch gekennzeichnet,**
- **dass** der Roboter (100, 204, 308, 402, 502) ein Verbindungselement (110, 220, 332, 414) aufweist,
- **dass** das Handreinigungsgerät (210, 310, 404, 504) ein Verbindungsgegenelement (222, 342, 422) aufweist, und
- **dass** das Verbindungselement (110, 220, 332, 414) und das Verbindungsgegenelement (222, 342, 422) miteinander verbindbar sind.

9. Verfahren zum Betreiben eines Systems zur Reinigung einer Oberfläche, insbesondere eines Systems (200, 300, 400, 500) zur Reinigung einer Oberfläche (202, 302) nach Anspruch 8,
**dadurch gekennzeichnet,**
- **dass** ein Handreinigungsgerät (210, 310, 404, 504) und ein Roboter (100, 204, 308, 402, 502) miteinander verbunden werden,
- **dass** das Handreinigungsgerät (210, 310, 404, 504) durch den Roboter (100, 204, 308, 402, 502) automatisch gesteuert wird.

10. Verfahren nach Anspruch 9,
**dadurch gekennzeichnet,**
- **dass** eine Reinigungsfunktion des Handreinigungsgeräts (210, 310, 404, 504) durch den Roboter (100, 204, 308, 402, 502) automatisch gesteuert wird.

11. Verfahren nach Anspruch 9 oder 10,
**dadurch gekennzeichnet,**
- **dass** das Handreinigungsgerät (210, 310, 404, 504) durch den Roboter (100, 204, 308, 402, 502) automatisch gefahren bzw. gelenkt wird.

12. Verfahren nach einem der Ansprüche 9 bis 11,
**dadurch gekennzeichnet,**
- **dass** eine durch einen Sensor (226, 324, 328, 534, 536) ermittelte Information empfangen wird,
- **dass** ein Steuersignal durch den Roboter (100, 204, 308, 402, 502) auf der Grundlage der empfangenen Information bestimmt wird, wobei das Steuersignal zur Steuerung des Roboters (100, 204, 308, 402, 502), insbesondere eines Fahrantriebs (104, 216, 314, 410, 508), einer Batterie (106, 219, 317, 418, 511) und / oder einer Lenkvorrichtung (344, 346, 526) des Roboters (100, 204, 308, 402, 502), oder zur Steuerung des Handreinigungsgeräts (210, 310, 404, 504) vorgesehen ist, und
- **dass** das Steuersignal bei der automatischen Steuerung des Handreinigungsgeräts (210, 310, 404, 504) durch den Roboter (100, 204, 308, 402, 502) berücksichtigt wird.

13. Verfahren nach einem der Ansprüche 9 bis 12,
**dadurch gekennzeichnet,**
- **dass** das Handreinigungsgerät (210, 310, 404, 504) durch den Roboter (100, 204, 308, 402, 502) mit Energie versorgt wird,
oder
- **dass** der Roboter (100, 204, 308, 402, 502) durch das Handreinigungsgerät (210, 310, 404, 504) mit Energie versorgt wird.

14. Verfahren nach einem der Ansprüche 9 bis 13,
**dadurch gekennzeichnet,**
- **dass** Schmutz vom Handreinigungsgerät (210, 310, 404, 504) zum Roboter (100, 204, 308, 402, 502) übertragen und am Roboter (100, 204, 308, 402, 502) gespeichert wird.

15. Verfahren nach einem der Ansprüche 9 bis 14,
**dadurch gekennzeichnet,**
- **dass** ein Reinigungsvorgang durch Saugen und / oder ein Feuchtreinigungsvorgang durchgeführt wird.
